# FASCICULE DE BREVET EUROPEEN

(11) **EP 2 026 672 B1**
(45) Date de publication et mention de la délivrance du brevet: **16.03.2011**
(21) Numéro de dépôt: 07788843.6
(22) Date de dépôt: 07.06.2007
(51) Int. Cl.: A42B 3/14

(54) **PERFECTIONNEMENT POUR BANDEAU DE TOUR DE TETE D'UN CASQUE DE PROTECTION**
VERBESSERUNG BEI EINER STIRNBANDEINLAGE FÜR EINEN SCHUTZHELM
IMPROVEMENT IN A HEADBAND LINER FOR A PROTECTIVE HELMET

(30) Priorité: 12.06.2006 FR 0605223
(43) Date de publication de la demande: 25.02.2009
(73) Titulaire: MSA Gallet, 01400 Châtillon sur Chalaronne (FR)
(72) Inventeur: TABUREL, Frédérique, 01250 Revonnas (FR)
(74) Mandataire: Delorme, Nicolas
(86) Numéro de dépôt international: PCT/FR2007/000937
(87) Numéro de publication internationale: WO 2007/144483

(56) Documents cités:
- US-A- 3 510 879
- US-A- 5 068 922
- US-A- 6 081 931

## Description

La présente invention concerne un casque de protection et notamment un perfectionnement des moyens de maintien et de confort dudit casque, et plus particulièrement un bandeau de tour de tête.

On connaît déjà des casques de protection qui sont utilisés dans différents domaines et portés par des utilisateurs divers tels que les cyclistes, les motocyclistes, les sapeurs pompiers, les skieurs et autres, tels que les soldats, les pilotes d'avions ou d'hélicoptères. Tous les casques actuels, quelle que soit leur utilisation, comprennent une coque rigide externe ayant la forme générale au moins d'une portion de sphère et dont la cavité ainsi formée comprend des éléments de rembourrage de protection et de confort destinés à emboîter la tête de l'utilisateur. Ainsi les casques comprennent généralement un bandeau de tour de tète qui permet de caler le casque et de l'adapter a la dimension périphérique de la tète de l'utilisateur.

Dans les casques traditionnels les bandeaux de tour de tête sont de différentes tailles ou sont réglables en dimensions périphériques afin que leur dimension soit adaptée à la dimension périphérique de la tête de l'utilisateur.

Il est également connu du document US 3 510 879 A d'employer un casque de protection comprenant un bandeau de tour de tête fixé à une pièce support au moyen de rivets, où la pièce support est également fixée sur la coque du casque. L'emploi de rivets présente cependant des inconvénients en termes de montage, de possibilité de remplacement et d'entretien, et également de confort.Il est également connu du document US 3 510 879 A d'employer un casque de protection comprenant un bandeau de tour de tête fixé à une pièce support au moyen de rivets, où la pièce support est également fixée sur la coque du casque. L'emploi de rivets présente cependant des inconvénients en termes de montage, de possibilité de remplacement et d'entretien, et également de confort.

La présente invention a pour but de remédier aux inconvénients précités à l'aide de moyens plus simples, fiables et faciles à mettre en oeuvre. La présente invention a de ce fait, pour objectif de renforcer le maintien du casque tout en accroissant le confort pour l'utilisateur en affinant le réglage et le positionnement dudit casque sur sa tête.

Ainsi, le casque de protection de l'invention, est conforme à la revendication 1.

Selon une caractéristique complémentaire, le bandeau de tour de tête est fixé en plusieurs points à la pièce support par des moyens d'accrochage coopérant avec des moyens d'accrochage complémentaires solidaire de la pièce support.

Selon une autre caractéristique, les moyens d'accrochage liés au bandeau sont des saillies coopérant avec des moyens complémentaires solidaires de la pièce support.

Notons que selon le mode illustré à titre d'exemple, au moins deux moyens complémentaires d'accrochage sont disposés sur une patte longitudinale déformable respectivement solidaire par l'une de ses extrémités à la pièce support, tandis que le bandeau de tour de tête est fixé à la pièce support en au moins cinq points de fixation, à savoir deux points avants deux points latéraux et deux points arrière.

Selon une autre caractéristique, les moyens d'accrochage avant des deux points avants du bandeau tour de tête sont constitués par deux saillies latérales comprenant un disque d'accrochage destiné à être engagées dans une glissière correspondante constituant les moyens d'accrochage complémentaire de la pièce support.

Ajoutons que les moyens d'accrochage latéraux des points latéraux du bandeau tour de tête sont constitués par deux saillies latérales comprenant une barrette d'accrochage s'étendant verticalement, destinées à être engagées dans une lumière correspondante constituant les moyens d'accrochage complémentaire de la pièce support, tandis que les moyens d'accrochage arrières des points arrières du bandeau tour de tête sont constitués par deux saillies arrières comprenant une barrette d'accrochage s'étendant verticalement, destinées à être engagées dans une lumière crantée correspondante constituant les moyens d'accrochage complémentaire de la pièce support.

Par ailleurs, le bandeau de tour de tête comporte également des moyens de réglage de la longueur périphérique constituées par un recouvrement des extrémités arrière du bandeau comprenant par exemple des bandes de textile auto agrippante, tandis que les lumières crantées arrière et les lumières latérales sont disposées sur chacune sur une patte longitudinale déformable respectivement solidaire par l'une de ses extrémités à la pièce support (5).

On a compris que grâce à l'invention, le confort du casque est grandement amélioré, car les sangles des casques traditionnels de retenue du bandeau créaient des points durs sur le crâne du porteur.

On a compris aussi que la gestion des achats et des stocks était facilitée grâce à la conception du bandeau et de son support il est possible de n'avoir qu'une seule taille de coque pour coiffer toutes les dimensions de tête.

D'autres caractéristiques et avantages de l'invention se dégageront de la description qui va suivre en regard des dessins annexés qui ne sont donnés qu'à titre d'exemples non limitatifs.
La figure 1 est une vue en perspective du casque de l'invention.
La figure 2 est une éclatée du casque représentant les différents composants.
La figure 3 est une vue à plat de la bande déformable portant le bandeau.
La figure 4 est une vue à plat de la pièce support du bandeau de tour de tête.
La figure 5 est une vue en perspective du bandeau de tour de tête.
La figure 6 est une vue de dessous du casque équipé du bandeau de tour de tête du casque.

Le casque de protection représenté à titre d'exemple aux figures 1 à 6 portant la référence générale (1) est notamment un casque de soldat, du type par exemple de fantassin, qui présente un plan longitudinal de symétrie générale (P) qui comprend de façon connue en soi une coque externe principale (2).

La coque externe principale (2) est constituée par une portion de paroi sensiblement sphérique de plan général vertical de symétrie (P) qui est réalisée avantageusement en matériau composite du type comprenant un empilage de couches de fibres de renfort, imprégnées et liées entre elles par une matrice en résine. Les fibres peuvent être des fibres de verre, d'aramide, de Nylon, de polyéthylène ou de carbone, tandis que la matrice peut être une résine du type thermodurcissable ou thermoplastique. Bien entendu, la coque pourrait être en tout autre matériau comme, par exemple, en acier.

La coque externe principale (2) comprend plusieurs portions de paroi, comme le montre la figure 1, à savoir une portion avant supérieure de paroi (4) prolongée vers l'arrière par une portion arrière supérieure de paroi (5a), elle-même prolongée vers le bas par une portion arrière inférieure de paroi (6), et comprend, par ailleurs, deux portions latérales de paroi (7). La portion avant supérieure (4) correspond à la zone occupée par le front de l'utilisateur et est limitée par la bordure supérieure (8) de l'ouverture faciale (3) qui, quant à elle, est limitée latéralement par deux bordures latérales (9). La portion arrière supérieure de paroi (5a) correspond à la zone occupée par la boîte crânienne de l'utilisateur, tandis que la portion arrière inférieure de paroi (6) correspond à la zone occupée par la nuque de l'utilisateur. Ajoutons à cela que la paroi de la coque est limitée vers le bas par une bordure inférieure (10). Les portions latérales de paroi (7) correspondent aux zones occupées par les oreilles de l'utilisateur et sont limitées vers l'avant par la bordure latérale correspondante (9) de l'ouverture faciale (3) et vers le bas par la bordure inférieure (10).

Par ailleurs et comme le montre la figure 2, l'enceinte interne de la coque principale (2) comprend un calotin (3) constitué, par exemple, par une couche de mousse collée sur la face intérieure de la coque ainsi qu'une coiffe déformable (4) destinée à l'adaptation du casque au volume et à la forme de la tête de l'utilisateur. Ladite coiffe déformable est, par exemple, constituée par un ensemble d'éléments en matériaux souples tels qu'une résille, voir des sangles en cuir ou en textile ou similaire, reliée à la coque (2). La coiffe du casque selon l'invention est reliée à la coque par l'intermédiaire d'une pièce support (5).

Bien entendu, le casque de protection (1) comporte des moyens de maintien et de positionnement destinés à permettre son ajustement et sa fixation sur la tête de l'utilisateur, lesdits moyens comportant notamment une jugulaire (6) et un bandeau de tour de tête (7). La jugulaire (6) est constituée de façon connue en soit par un ensemble de sangles, fixé à la coque (2).

Selon l'invention, le bandeau de tour de tête (7) est fixé à la pièce support (5). Cette dernière est constituée par une bande déformable réalisée par exemple en matière plastique pour constituer, une fois fixée à l'intérieur de la coque un étrier de retenu pour le bandeau de tour de tête (7), et avantageusement aussi pour la coiffe (4).

Le bandeau de tour de tête (7) est par exemple constitué par une bande déformable de tour de tête (8) réalisée en matière plastique déformable, de façon à pouvoir prendre une forme circulaire, et à laquelle est fixée au moins coté interne, par exemple par couture un élément de confort (9) destiné à être en contact avec la périphérie de la tête de l'utilisateur.

On notera que le bandeau de tour de tête (7) est fixé à la pièce support (5) par des moyens d'accrochage coopérant avec des moyens d'accrochage complémentaires solidaire de la pièce support (5).

Ainsi, et par exemple, le bandeau de tour de tête (7) est fixé à la pièce support (5) en par exemple six points de fixation (10), à savoir deux points avant (10a, 10b) deux points latéraux (10c, 10d) et deux points arrière (10e,10f).

Les moyens d'accrochage avant des deux points avant (10a, 10b) du bandeau tour de tête (7) sont constitués par deux saillies latérales (11a, 11b) comprenant un disque d'accrochage (110) destinées à être engagées dans une glissière correspondante (12a, 12b) constituant les moyens d'accrochage complémentaires de la pièce support (5).

Les moyens d'accrochage latéraux des points latéraux (10c, 10d) du bandeau tour de tête (7) sont constitués par deux saillies latérales (13a, 13b) comprenant une barrette d'accrochage (130) s'étendant verticalement, destinées à être engagées dans une lumière correspondante (14a, 14b) constituant les moyens d'accrochage complémentaire de la pièce support (5).

Les moyens d'accrochage arrières des points arrières (10e, 10f) du bandeau tour de tête (7) sont constitués par deux saillies arrières (14a,14b) comprenant une barrette d'accrochage (140) s'étendant verticalement, destinées à être engagées dans une lumière crantée correspondante (15a, 15b) constituant les moyens d'accrochage complémentaire de la pièce support (5).

Par ailleurs, on notera que le bandeau de tour de tête (7) comporte également des moyens de réglage de la longueur périphérique constituées par un recouvrement des extrémités arrière du bandeau comprenant par exemple des bandes de textile auto agrippant (16).

Selon le mode préféré d'exécution, les glissières (12a, 12b) les lumières crantées arrière (15a, 15b) et les lumières latérales (14a, 14b) sont disposées sur chacune sur une patte longitudinale déformable respectivement (150a, 150b, 151a, 151b, 152a, 152b) solidaire par l'une de ses extrémités à la pièce support (5).

Bien entendu, l'invention n'est pas limitée aux modes de réalisation décrits et représentés à titre d'exemples, mais elle comprend aussi tous les équivalents techniques ainsi que leurs combinaisons.

## Revendications

1. Casque de protection (1) formé en partie par une coque externe principale (2) de plan de symétrie longitudinal (P) comprenant un bandeau de tour de tête (7) et une pièce support (5) à laquelle est fixé ledit bandeau de tour de tête (7), où la pièce support (5) est constituée par une bande déformable, réalisée par exemple en matière plastique, pour constituer, une fois fixée à l'intérieur de la coque un étrier de retenu pour le bandeau de tour de tête (7),
**caractérisé en ce que**
- le bandeau de tête (7) comporte des moyens d'accrochage constitués par des saillies (11a, 11 b, 13a, 13b, 14a, 14b) comprenant chacune un disque (110) ou une barrette (130, 140) d'accrochage ;
- la pièce support (5) comporte des moyens d'accrochage complémentaires constitués par des glissières (12a, 12b) ou lumières (14a, 14b, 15a, 15b) disposées chacune sur une patte longitudinale déformable (150a, 150b, 151a, 151b, 152a, 152b) respectivement solidaires par l'une de ses extrémités à la pièce support (5) ;
et **en ce que** le bandeau de tête (7) est fixé à la pièce support (5) par les moyens d'accrochage coopérant avec les moyens d'accrochage complémentaires, où les saillies sont engagées dans une lumière ou une glissière correspondante.

2. Casque de protection (1) selon la revendication 1, **caractérisé en ce que** le bandeau de tour de tête (7) est fixé à la pièce support (5) en plusieurs points de fixation.

3. Casque de protection (1) selon la revendication 2, **caractérisé en ce que** le bandeau de tour de tête (7) est fixé à la pièce support (5) en au moins cinq points de fixation (10), à savoir deux points avants (10a, 10b) deux points latéraux (10c, 10d) et deux points arrière (10e, 10f).

4. Casque de protection (1) selon la revendication 3, **caractérisé en ce que** les moyens d'accrochage avant des deux points avants (10a, 10b) du bandeau tour de tête (7) sont constitués par deux saillies latérales (11a, 11 b) comprenant un disque d'accrochage (110) destinées à être engagées dans une glissière correspondante (12a, 12b) constituant les moyens d'accrochage complémentaire de la pièce support (5), lesdites glissières (12a, 12b) étant disposées chacune sur une patte longitudinale déformable (150a, 150b) respectivement solidaires par l'une de ses extrémités à la pièce support (5).

5. Casque de protection (1) selon les revendications 3 ou 4, **caractérisé en ce que** les moyens d'accrochage latéraux des points latéraux (10c, 10d) du bandeau tour de tête (7) sont constitués par deux saillies latérales (13a, 13b) comprenant une barrette d'accrochage (130) s'étendant verticalement, destinées à être engagées dans une lumière correspondante (14a, 14b) constituant les moyens d'accrochage complémentaire de la pièce support (5), lesdites lumières (14a, 14b) étant disposées chacune sur une patte longitudinale déformable (151a, 151b) respectivement solidaires par l'une de ses extrémités à la pièce support (5).

6. Casque de protection (1) selon l'une quelconque des revendications 3 à 5, **caractérisé en ce que** les moyens d'accrochage arrières des points arrières (10e, 10f) du bandeau tour de tête (7) sont constitués par deux saillies arrières (14a, 14b) comprenant une barrette d'accrochage (140) s'étendant verticalement, destinées à être engagées dans une lumière crantée correspondante (15a, 15b) constituant les moyens d'accrochage complémentaire de la pièce support (5), lesdites lumières crantées (15a, 15b) étant disposées chacune sur une patte longitudinale déformable (152a, 152b) respectivement solidaires par l'une de ses extrémités à la pièce support (5).

7. Casque de protection (1) selon l'une quelconque des revendications précédentes, **caractérisé en ce que** le bandeau de tour de tête (7) comporte également des moyens de réglage de la longueur périphérique constituées par un recouvrement des extrémités arrière du bandeau.

8. Casque de protection (1) selon la revendication 7, **caractérisé en ce que** le recouvrement des extrémités arrière du bandeau comprend des bandes de textile auto agrippante (16).

9. Casque de protection (1) selon l'une quelconque des revendications précédentes, **caractérisé en ce qu'**il comprend une coiffe déformable (4) destinée à l'adaptation du casque au volume et à la forme de la tête de l'utilisateur et reliée à la coque (2) par l'intermédiaire de la pièce support (5), ladite pièce support (5) constituant, une fois fixée à l'intérieur de la coque (2), un étrier de retenue pour le bandeau de tour de tête (7) et aussi pour la coiffe déformable (4).

## Claims

1. A protective helmet (1) partly formed by a main external shell (2) with a longitudinal plane of symmetry (P) comprising a headband liner (7) and a supporting part (5) to which is attached said headband liner (7), wherein the supporting part (5) is formed by a deformable liner, for example made in plastic material in order to form, once it is fastened inside the shell, a holding strap for the headband liner (7),
**characterized in that**
- the headband (7) includes attachment means formed by protrusions (11a, 11b, 13a, 13b, 14a, 14b), each comprising an attachment disc (110) or strip (130, 140);
- the supporting part (5) includes additional attachment means formed by slides (12a, 12b) or lumens (14a, 14b, 15a, 15b), each positioned on a deformable longitudinal tab (150a, 150b, 151a, 151b, 152a, 152b) respectively firmly attached through one of its ends to the supporting part (5);
and **in that** the headband (7) is attached to the supporting part (5) by attachment means co-operating with the additional attachment means, wherein the protrusions are engaged into a lumen or a corresponding slide.

2. The protective helmet (1) according to claim 1, **characterized in that** the headband liner (7) is attached to the supporting part (5) in several attachment points.

3. The protective helmet (1) according to claim 2, **characterized in that** the headband liner (7) is attached to the supporting part (5) in at least five attachment points (10), i.e. two front points (10a, 10b), two side points (10c, 10d) and two rear points (10e, 10f).

4. The protective helmet (1) according to claim 3, **characterized in that** the front attachment means of the two front points (10a, 10b) of the headband liner (7) are formed by two side protrusions (11a, 11 b) comprising an attachment disc (110) intended to be engaged in a corresponding slide (12a, 12b) forming the additional attachment means of the supporting part (5), said slides (12a, 12b) each being positioned on a deformable longitudinal tab (150a, 150b) respectively firmly attached through one of its ends to the supporting part (5).

5. The protective helmet (1) according to claims 3 or 4, **characterized in that** the side attachment means of the side points (10c, 10d) of the headband liner (7) are formed by two side protrusions (13a, 13b) comprising an attachment strap (130), extending vertically, intended to be engaged into a corresponding lumen (14a, 14b) forming the additional means for attaching the supporting part (5), said lumens (14a, 14b) being each positioned on a deformable longitudinal tab (151 a, 151b) respectively firmly attached through one of its ends to the supporting part (5).

6. The protective helmet (1) according to any of claims 3 to 5, **characterized in that** the rear attachment means of the rear points (10e, 10f) of the headband liner (7) are formed by two rear protrusions (14a, 14b) comprising an attachment strap (140), extending vertically, intended to be engaged into a corresponding notched lumen (15a, 15b) forming the additional attachment means of the supporting part (5), said notched lumens (15a, 15b) being each positioned on a deformable longitudinal tab (152a, 152b) respectively firmly attached through one of its ends to the supporting part (5).

7. The protective helmet (1) according to any of the preceding claims, **characterized in that** the headband liner (7) also includes means for adjusting the peripheral length formed by overlapping of the rear ends of the liner.

8. The protective helmet (1) according to claim 7, **characterized in that** the overlapping of the rear ends of the liner comprises self-adhering textile bands (16).

9. The protective helmet (1) according to any of the preceding claims, **characterized in that** it comprises a deformable cap (4) intended for adapting the helmet to the volume and to the shape of the head of the user, and connected to the shell (2) via the supporting part (5), said supporting part (5) forming, once it is attached to the inside of the shell (2), a holding strap for the headband liner (7) and also for the deformable cap (4).

## Patentansprüche

1. Schutzhelm (1), der teilweise von einer externen Hauptschale (2) länglicher Symmetrieebene (P) gebildet wird, der eine Stirnbandeinlage (7) und einen Halter (5) umfasst, an dem die Stirnbandeinlage (7) befestigt ist, wobei der Halter (5) von einem verformbaren Band gebildet wird, das zum Beispiel aus Kunststoff hergestellt ist, um, sobald er im Innern des Helms befestigt ist, einen Haltebügel für die Stirnbandeinlage (7) zu bilden,
**dadurch gekennzeichnet, dass**
- die Stirnbandeinlage (7) Befestigungsmittel umfasst, die von Vorsprüngen (11a, 11 b, 13a, 13b, 14a, 14b) gebildet werden, die jeweils eine Befestigungsscheibe (110) oder einen Befestigungssteg (130, 140) umfassen,
- der Halter (5) komplementäre Befestigungsmittel umfasst, die von Gleitschienen (12a, 12b) oder Öffnungen (14a, 14b, 15a, 15b) gebildet werden, die jeweils auf einer verformbaren länglichen Lasche (150a, 150b, 151 a, 151 b, 152a, 152b) angeordnet sind, die jeweils mit einem ihrer Enden mit dem Halter (5) verbunden ist,
und **dadurch**, dass die Stirnbandeinlage (7) am Halter (5) durch die Befestigungsmittel befestigt ist, die mit dem komplementären Befestigungsmitteln zusammenarbeiten, wobei die Vorsprünge in eine entsprechend Öffnung oder Gleitschiene eingreifen.

2. Schutzhelm (1) nach Anspruch 1, **dadurch gekennzeichnet, dass** die Stirnbandeinlage (7) am Halter (5) an mehreren Befestigungspunkten befestigt ist.

3. Schutzhelm (1) nach Anspruch 2, **dadurch gekennzeichnet, dass** die Stirnbandeinlage (7) am Halter (5) an mindestens fünf Befestigungspunkten (10) befestigt ist, nämlich an zwei vorderen Punkten (10a, 10b), zwei seitlichen Punkten (10c, 10d) und zwei hinteren Punkten (10e, 10f).

4. Schutzhelm (1) nach Anspruch 3, **dadurch gekennzeichnet, dass** die vorderen Befestigungsmittel der zwei vorderen Punkte (10a, 10b) der Stirnbandeinlage (7) von zwei seitlichen Vorsprüngen (11a, 11 b) gebildet werden, die eine Befestigungsscheibe (110) umfassen, die dazu bestimmt sind, in eine entsprechende Gleitschiene (12a, 12b) eingeführt zu sein, die die komplementären Befestigungsmittel des Halters (5) darstellt, wobei die Gleitschienen (12a, 12b) jeweils auf einer verformbaren länglichen Lasche (150a, 150b) angeordnet sind, die jeweils mit einem ihrer Enden mit dem Halter (5) verbunden ist.

5. Schutzhelm (1) nach den Ansprüchen 3 oder 4, **dadurch gekennzeichnet, dass** die seitlichen Befestigungsmittel der seitlichen Punkte (10c, 10d) der Stirnbandeinlage (7) von zwei seitlichen Vorsprüngen (13a, 13b) gebildet werden, die einen sich vertikal erstreckenden Befestigungssteg (130) umfassen, die dazu bestimmt sind, in eine entsprechende Öffnung (14a, 14b) eingeführt zu sein, die die komplementären Befestigungsmittel des Halters (5) darstellt, wobei die Öffnungen (14a, 14b) jeweils auf einer verformbaren länglichen Lasche (151a, 151b) angeordnet sind, die jeweils mit einem ihrer Enden mit dem Halter (5) verbunden ist.

6. Schutzhelm (1) nach einem der Ansprüche 3 bis 5, **dadurch gekennzeichnet, dass** die hinteren Befestigungsmittel der hinteren Punkte (10e, 10f) der Stirnbandeinlage (7) von zwei hinteren Vorsprüngen (14a, 14b) gebildet werden, die einen sich vertikal erstreckenden Befestigungssteg (140) umfassen, die dazu bestimmt sind, in eine entsprechende gezahnte Öffnung (15a, 15b) eingeführt zu sein, die die komplementären Befestigungsmittel des Halters (5) darstellt, wobei die Öffnungen (15a, 15b) jeweils auf einer verformbaren länglichen Lasche (152a, 152b) angeordnet sind, die jeweils mit einem ihrer Enden mit dem Halter (5) verbunden ist.

7. Schutzhelm (1) nach einem der vorangehenden Ansprüche, **dadurch gekennzeichnet, dass** die Stirnbandeinlage (7) außerdem Mittel zum Einstellen der Umfangslänge umfasst, die von einer Überlappung der hinteren Enden der Einlage gebildet werden.

8. Schutzhelm (1) nach Anspruch 7, **dadurch gekennzeichnet, dass** die Überlappung der hinteren Enden der Einlage selbsthaftende Textilstreifen (16) umfasst.

9. Schutzhelm (1) nach einem der vorangehenden Ansprüche, **dadurch gekennzeichnet, dass** er eine verformbar Kappe (4) umfasst, die zur Anpassung des Helms an das Volumen und an die Form des Kopfes des Benutzers bestimmt ist und mit der Schale (2) anhand des Halters (5) verbunden ist, wobei der Halter (5), sobald er im Innern der Schale (2) befestigt ist, einen Rückhaltebügel für die Stirnbandeinlage (7) bildet und auch für die verformbare Kappe (4).
